# FASCICULE DE BREVET EUROPEEN

(11) **EP 2 580 998 B1**
(45) Date de publication et mention de la délivrance du brevet: **01.06.2016**
(21) Numéro de dépôt: 12306241.6
(22) Date de dépôt: 11.10.2012
(51) Int. Cl.: A47H 1/102

(54) **Dispositif de support d'une tringle à rideau, monté en applique sur une paroi verticale**
Halterungsvorrichtung einer Gardinenstange zur Befestigung an einer vertikalen Wand
Device for supporting a curtain rod, surface mounted on a vertical wall

(30) Priorité: 13.10.2011 FR 1159257
(43) Date de publication de la demande: 17.04.2013
(73) Titulaire: Cosyhome, 21000 Dijon (FR)
(72) Inventeur: Ferlotti, Jean-Luc, F-10160 PAISY-COSDON (FR); Florea, Iolanda, F-10440 LA RIVIERE DE CORPS (FR)
(74) Mandataire: Rhein, Alain

(56) Documents cités:
- FR-A1- 2 887 417
- US-A- 2 679 373

## Description

La présente invention concerne, dans le domaine de la décoration et de l'ameublement, un dispositif de support d'une tringle à rideau, monté en applique sur une paroi verticale, fixé sans perçage, à proximité d'une paroi horizontale.

De manière générale une tringle à rideau est disposée au dessus de l'ouverture destinée à être occultée par ledit rideau, et par conséquent assujettie à la paroi verticale dans laquelle est pratiquée ladite ouverture, ou bien à la paroi horizontale en surplomb, en étant maintenue horizontalement et parallèlement à une certaine distance de cette paroi verticale.

La tringle est ainsi soutenue au travers d'au moins deux dispositifs de support qui se présentent sous la forme d'équerres ou analogues, qui comportent un bras, une potence ou une suspente, muni d'un siège de réception de la tringle, et qui est solidaire d'une platine de fixation destinée à être fixée à la paroi verticale ou à la paroi horizontale en surplomb.

De manière habituelle, les platines de ces dispositifs de support sont fixées à la paroi verticale ou horizontale, directement ou indirectement, au travers de moyens de fixation essentiellement des vis, tandis que la paroi destinée à recevoir les platines est soit un mur, soit un plafond, soit un caisson de volet etc...

La fixation de ces dispositifs de support nécessite donc de recourir à des opérations de perçage, avec pour inconvénients que certains utilisateurs ne peuvent pas réaliser de tels perçages, soit parce qu'ils ne savent pas ou ne sont pas équipés pour les faire, soit qu'ils ne veulent pas les réaliser pour ne pas risquer de dégrader leur habitat, soit encore que les parois ne permettent ces perçages.

Pour pallier ces inconvénients il a déjà et proposé de fixer des dispositifs de support par collage, c'est par exemple le cas dans le document GB 1325117, où il est proposé de fixer les platines à une paroi, verticale ou horizontale, au travers d'un ruban adhésif double face, avec toutefois l'inconvénient d'une fixation aléatoire, puisque la tringle et le rideau qu'elle porte exercent un effort en traction sur ledit ruban adhésif.

On connaît également d'autres documents dans lesquels les dispositifs de support sont conformés en forme de crochet conçu pour s'accrocher à un élément de la paroi à équiper, tandis qu'un ruban adhésif double face permet d'assurer le verrouillage du crochetage, ce qui nécessite toutefois une configuration particulière de la ou les parois supports. C'est par exemple le cas des dispositifs de support décrits dans le document FR 2887417, où ils sont limités à être accrochés au vantail d'une fenêtre ou d'une porte.

On connaît également par le document US 2 679 373 , qui divulgue un dispositif comportant toutes les caractéristiques du préambule de la revendication 1, une tringle à rideau et son dispositif de suspension, destiné à un assujettissement à une partie fixe de construction et plus particulièrement à un rebord horizontal comprenant deux parois planes, l'une horizontale et l'autre verticale, faisant entre elles un angle. Ledit dispositif de suspension comprend deux pièces destinées chacune à porter une extrémité de la tringle, et qui comportent chacune d'une part une pièce en L de fixation sur l'angle formé par les deux parois au bord supérieur horizontal d'une paroi, et d'autre part un élément saillant, support de ladite tringle. Chaque pièce en L comprend deux parties faisant entre elles un angle droit, à savoir une partie supérieure destinée à prendre appui sur la paroi horizontale et une partie inférieure destinée à être plaquée contre la paroi verticale. La fixation des pièces en L est réalisée au travers de vis ou clous, et dans le but de faciliter la mise en place des pièces en L, celles-ci sont munies du côté intérieur, d'une bande adhésive, permettant de maintenir les pièces en L en position, le temps de la mise en place des vis ou clous. On pourrait imaginer que seule la bande adhésive soit utilisée pour la fixation, mais la pièce en L est monobloc, et du fait de la rigidité d'une telle fixation, il n'y a pas de renvoi et de décomposition des forces. La gravité a donc tendance à entraîner la pièce en L en pivotement sur la paroi verticale, en sorte que l'adhésif reliant sa partie supérieure à la paroi horizontale travaille en arrachement, ce qui consiste en un inconvénient.

La présente invention a pour but de proposer un dispositif de support d'une tringle à rideau selon la revendication 1, monté en applique sur une paroi verticale à proximité d'une paroi horizontale, qui permet de remédier aux divers inconvénients précités, notamment en étant fixé solidement sans avoir besoin de recourir à une opération de perçage.

Le dispositif de support d'une tringle à rideau, monté en applique sur une paroi verticale, fixé sans perçage à proximité d'une paroi horizontale selon l'invention, comprend un bras, une potence ou une suspente, destiné à supporter une partie de ladite tringle à rideau tout en l'écartant de ladite paroi verticale, et il comporte un moyen de fixation par collage à plat sur ladite paroi horizontale au moyen d'un matériau adhésif, ledit bras, potence ou suspente, coopérant avec des moyens de prise d'appui contre ladite paroi verticale, ledit dispositif comportant de plus des moyens de renvoi et de décomposition la force de réaction à la gravité qui s'exerce sur ledit bras, potence ou suspente, en sorte de la décomposer en d'une part une force d'accroissement de l'appui contre ladite paroi verticale, et d'autre part une force de traction ou de poussée s'exerçant sur ledit moyen de fixation par collage et selon une direction parallèle au plan de collage. Le moyen de fixation par collage à plat sur ladite paroi horizontale au moyen d'un matériau adhésif, qui peut comporter un joint au niveau collage, ne travaille pas en traction ou en pelage, mais en cisaillement, ainsi tout le matériau adhésif contribue à la résistance de la liaison.

Selon une autre caractéristique additionnelle du dispositif de support d'une tringle à rideau selon l'invention, il comporte de plus, un élément en matériau adhésif intercalé entre la paroi verticale et les moyens de prise d'appui contre ladite paroi verticale.

Selon une autre caractéristique additionnelle du dispositif de support d'une tringle à rideau selon l'invention, le matériau adhésif consiste en un ruban adhésif double face.

Selon un mode de réalisation particulier du dispositif de support d'une tringle à rideau selon l'invention, il comporte un bras s'écartant de la paroi verticale, comportant à son extrémité libre des moyens de réception de la tringle à rideau à supporter tandis que son autre extrémité qui vient en appui contre ladite paroi verticale est prolongée vers le haut, en direction de la paroi horizontale, d'un levier qui fait un angle avec ledit bras, qui est destiné à longer ladite paroi verticale et dont l'extrémité libre coopère en butée, directement ou indirectement avec le moyen de fixation.

Selon une caractéristique additionnelle du premier mode de réalisation du dispositif de support d'une tringle à rideau selon l'invention, le moyen de fixation est collé à plat sur la surface horizontale, à la verticale du bras, et à une distance de la paroi verticale permettant de ménager un espace dans lequel est engagée l'extrémité libre du levier.

Selon une variante du premier mode de réalisation du dispositif de support d'une tringle à rideau selon l'invention, le moyen de fixation est collé à plat sur la surface horizontale, à la verticale du bras, et il comporte, saillant du côté opposé à la face collée, un moyen de butée contre lequel l'extrémité libre du levier vient en appui, ledit moyen de butée étant conformé pour décomposer la force d'appui en plusieurs composantes dont une favorisant le pressage du moyen de fixation contre ladite surface horizontale.

Selon une autre variante du premier mode de réalisation du dispositif de support d'une tringle à rideau selon l'invention, le moyen de fixation est collé à plat sur la surface horizontale qui s'étend à partir du bord supérieur de la paroi verticale en arrière de celle-ci, et il comporte une partie destinée à déborder le plan de ladite paroi verticale, laquelle partie est percée d'un trou permettant l'engagement de l'extrémité libre du levier.

Selon un second mode de réalisation du dispositif de support d'une tringle à rideau selon l'invention, il comporte d'une part une suspente constituée d'une sangle souple, dont une extrémité comporte des moyens de réception de la tringle à rideau à supporter, tandis que l'autre extrémité est solidarisée par collage à plat sur la surface horizontale qui s'étend à partir du bord supérieur de la paroi verticale en arrière de celle-ci, et d'autre part une étai disposée obliquement, dont l'extrémité la plus basse est mise en appui et collée sur ladite surface verticale, tandis que ladite sangle passe sur l'autre extrémité de ladite étai.

Selon une variante du second mode de réalisation du dispositif de support d'une tringle à rideau selon l'invention, le moyen de réception de la tringle à rideau à supporter, consiste en une boucle venant du doublement de la sangle souple, dont les deux extrémités libres sont collées l'une contre l'autre.

Les avantages et les caractéristiques du dispositif de support d'une tringle à rideau selon l'invention, ressortiront plus clairement de la description qui suit et qui se rapporte au dessin annexé, lequel en représente plusieurs modes de réalisation non limitatifs.

Dans le dessin annexé :
- la figure 1 représente une vue schématique en coupe de profil d'un premier mode de réalisation du dispositif de support d'une tringle à rideau selon l'invention.
- la figure 2 représente une vue schématique en coupe de profil d'une variante du même premier mode de réalisation.
- la figure 3 représente une vue schématique en coupe de profil d'une autre variante du même premier mode de réalisation
- la figure 4 représente une vue schématique en coupe de profil d'une autre variante du même premier mode de réalisation.
- la figure 5 représente une vue schématique en coupe de profil d'un second mode de réalisation du dispositif de support selon l'invention.
- la figure 6 représente une vue schématique en coupe de profil d'une variante du même second mode de réalisation.

En référence à la figure 1, on peut voir un premier mode de réalisation du dispositif de support d'une tringle à rideau monté en applique sur une paroi verticale selon l'invention. En l'occurrence il s'agit d'un dispositif de support 1, utilisé au moins par paire, et destiné à maintenir une tringle à rideau T, à une certaine distance d'une paroi verticale V et à proximité d'un plafond ou imposte P.

Selon l'invention, le dispositif de support 1 comprend un bras 10, qui s'étend horizontalement en s'écartant de la paroi verticale V, et qui est muni à son extrémité libre d'un siège 11 destiné à recevoir la tringle T. Il comporte également un levier 12, solidaire du bras 10, qui fait avec ce dernier un angle droit, et qui est disposé parallèlement à la paroi verticale V, tandis qu'un plot d'ancrage 13, qui peut se présenter sous la forme d'une plaque, est collé à plat au plafond P, en surplomb du bras 10 et à une certaine distance de la paroi verticale V, en sorte de ménager un espace E, ce collage étant réalisé au moyen d'un matériau adhésif 14.

La partie extrême 15 du levier 12 située à proximité de la jonction de ce dernier avec le bras 10, et qui définit une zone d'appui contre la paroi verticale V, est garnie d'un matériau adhésif 16.

Lors de la mise en oeuvre du dispositif de support selon l'invention, l'extrémité libre 17 du levier 12 est engagée dans l'espace E, et le matériau adhésif 16 est appliqué sur la paroi verticale V.

On comprendra que la force G, qui résulte du poids de l'ensemble, et notamment de la tringle T et du rideau, non représenté, et qui tend à faire basculer le bras 10, est décomposée en une force A de pression de la partie extrême 15 contre la paroi verticale V, et en une force F de pression de l'extrémité 17 du levier 12 contre le plot 13. La force A tend à accroître l'adhérence du levier 12 à la paroi verticale V au travers du matériau adhésif 16, tandis que la force F est de direction parallèle au plan de collage du plot 13 au plafond P, et essentiellement dans ce plan, en sorte que le joint travaille en cisaillement, et tout le matériau adhésif 14 contribue à la résistance de la liaison.

On notera que le matériau adhésif 16 peut être remplacé par un matériau non adhésif, mais de préférence antidérapant.

En référence maintenant à la figure 2, on peut voir une variante du mode de réalisation du dispositif de support 1 selon l'invention. Cette variante diffère essentiellement en ce que la liaison de l'extrémité 17 du levier 12 avec le plot d'ancrage 13, est réalisée par l'intermédiaire d'une came 18 montée en pivotement sur ce dernier, et qui permet d'extraire de la force F une composante D assurant une pression du plot 13 contre le plafond P.

On notera que le système à came peut être remplacé par d'autres remplissant les mêmes fonctions.

En référence maintenant à la figure 3, on peut voir dans une autre variante, que la partie extrême 15 du levier 12 repose sur un plot 160 collé à la paroi verticale V sous ce levier 12 au travers d'un adhésif 161. Dans ce mode de réalisation, les adhésifs 14 et 161 travaillent en cisaillement.

En référence maintenant à la figure 4, on peut voir une autre variante du dispositif de support 1 selon l'invention.

Cette autre variante du dispositif de support 1 est destinée à être utilisée au moins par paire, pour maintenir une tringle à rideau T, à une certaine distance d'une paroi verticale V, et plus particulièrement la paroi frontale d'un caisson C, dont la paroi supérieure S est accessible.

Ce mode de réalisation diffère du premier en ce que le plot d'ancrage 13, qui consiste également en une plaque qui est collée à plat sur la paroi supérieure S au moyen d'un matériau adhésif 14, tout en faisant déborder au-delà du plan de la paroi verticale V, une partie de cette plaque, partie dans laquelle est ménagé un trou 19 destiné à recevoir l'extrémité 17 du levier 12.

On comprendra que le plot 13 retient le levier 12, et empêche donc le basculement du bras 10, là encore la force F résultant de la force G, et qui exerce une traction sur le plot 13, est de direction parallèle au plan de collage de ce dernier sur la paroi S, et essentiellement dans ce plan, en sorte que le joint travaille en cisaillement.

En référence maintenant à la figure 5, on peut voir un autre mode de réalisation du dispositif de support selon l'invention, adapté pour maintenir une tringle à rideau T, à une certaine distance d'une paroi verticale V, et plus particulièrement la paroi frontale d'un caisson C, dont la paroi supérieure S est accessible.

Ce dispositif 2 comprend une sangle 20 munie à une extrémité d'une boucle 21 formant un siège à la tringle T. il comprend également une étai 22 qui s'étend obliquement vers le haut depuis la paroi verticale V sur laquelle une extrémité 25 de l'étai 22, garnie d'un matériau adhésif 26, prend appui. L'autre extrémité 23 de la sangle 20, est collée à plat sur la paroi S, au moyen d'un matériau adhésif 24, tandis que la sangle 20 passe sur l'extrémité libre 27 de l'étai 22, en sorte de diviser la sangle 20 en deux brins, un brin 28 s'étendant horizontalement entre le matériau adhésif 24 et l'extrémité 27 de l'étai 22, et un brin 29 s'étendant verticalement entre cette extrémité 27 et la boucle 21.

La force G, qui résulte du poids de l'ensemble, et notamment de la tringle T et du rideau, non représenté, est décomposée en une force A de pression de l'extrémité 25 de l'étai 22 contre la paroi verticale V, et en une force F de traction sur l'extrémité 23 de la sangle 20. La force A tend à accroître l'adhérence de l'extrémité 25 de l'étai 22 à la paroi verticale V au travers du matériau adhésif 26, tandis que la force F est de direction parallèle au plan de collage à la paroi S, et essentiellement dans ce plan, en sorte que le joint travaille en cisaillement, et que tout le matériau adhésif 24 contribue à la résistance de la liaison.

En référence maintenant à la figure 6, on peut voir que dans une variante, la boucle 21 de retenue de la tringle T, résulte du doublement de la sangle 20, dont les deux extrémités 23 et 23 sont collées l'une à l'autre et sur la paroi S.

## Revendications

1. Dispositif de support d'une tringle à rideau (T), monté en applique sur une paroi verticale (V), fixé à proximité d'une paroi horizontale (P; S), comprenant un bras (10), une potence ou une suspente (20), destiné à supporter une partie de ladite tringle à rideau (T) tout en l'écartant de ladite paroi verticale (V), ledit dispositif comportant un moyen (13) de fixation par collage à plat sur ladite paroi horizontale (P; S) au moyen d'un matériau adhésif (14; 24), ledit bras (10), potence ou suspente (20), coopérant avec des moyens (15; 25) de prise d'appui contre ladite paroi verticale (V), ledit dispositif comportant de plus des moyens (12; 22) de renvoi et de décomposition de la force de réaction à la gravité (G) qui s'exerce sur ledit bras (10), potence ou suspente (20), en sorte de la décomposer en d'une part une force (A) d'accroissement de l'appui contre ladite paroi verticale (V), et d'autre part une force (F) de traction ou de poussée s'exerçant sur ledit moyen (13) de fixation par collage et selon une direction parallèle au plan de collage **caractérise en ce que** ledit dispositif est fixé sans perçage à proximité de la paroi horizontale (P; S) et **en ce que** ladite décomposition de la force de réaction à la gravité (G) qui s'exerce sur ledit bras, potence ou suspente (20) est telle que ledit moyen (13) de fixation par collage ne travaille pas en traction ou en pelage, mais en cisaillement.

2. Dispositif de support d'une tringle à rideau selon la revendication 1, **caractérisé en ce qu'**il comporte de plus, un élément (16; 26) en matériau adhésif intercalé entre la paroi verticale (V) et les moyens (15; 25) de prise d'appui contre ladite paroi verticale (V).

3. Dispositif de support d'une tringle à rideau selon la revendication 1 ou la revendication 2, **caractérisé en ce que** le matériau adhésif (14, 16; 24, 26) consiste en un ruban adhésif double face.

4. Dispositif de support d'une tringle à rideau selon l'une quelconque des revendications 1 à 3, **caractérisé en ce qu'**il comporte un bras (10) s'écartant de la paroi verticale (V), comportant à son extrémité libre des moyens (11) de réception de la tringle à rideau (T) à supporter tandis que son autre extrémité (15) qui vient en appui contre ladite paroi verticale (V) est prolongée vers le haut, en direction de la paroi horizontale, d'un levier (12) qui fait un angle avec ledit bras (10), qui est destiné à longer ladite paroi verticale (V) et dont l'extrémité libre (17) coopère en butée, directement ou indirectement avec le moyen de fixation (13).

5. Dispositif de support d'une tringle à rideau selon la revendication 4, **caractérisé en ce que** le moyen de fixation (13) est collé à plat sur la surface horizontale (P; S), à la verticale du bras, et à une distance de la paroi verticale (V) permettant de ménager un espace (E) dans lequel est engagée l'extrémité libre (17) du levier (12).

6. Dispositif de support d'une tringle à rideau selon la revendication 5, **caractérisé en ce que** le moyen de fixation (13) est collé à plat sur la surface horizontale (P; S), à la verticale du bras (10), et il comporte, saillant du côté opposé à la face collée, un moyen de butée (13) contre lequel l'extrémité libre (17) du levier (12) vient en appui, ledit moyen de butée étant conformé pour décomposer la force d'appui en plusieurs composantes dont une favorisant le pressage du moyen de fixation contre ladite surface horizontale (V).

7. Dispositif de support d'une tringle à rideau selon la revendication 4, **caractérisé en ce que** le moyen de fixation (13) est collé à plat sur la surface horizontale (S) qui s'étend à partir du bord supérieur de la paroi verticale (V) en arrière de celle-ci, et il comporte une partie destinée à déborder le plan de ladite paroi verticale (V), laquelle partie est percée d'un trou (19) permettant l'engagement de l'extrémité libre (17) du levier (12).

8. Dispositif de support d'une tringle à rideau selon l'une quelconque des revendications 1 à 3, **caractérisé en ce qu'**il comporte d'une part une suspente constituée d'une sangle souple (20), dont une extrémité comporte des moyens (21) de réception de la tringle à rideau (T) à supporter, tandis que l'autre extrémité (23) est solidarisée par collage à plat sur la surface horizontale (S) qui s'étend à partir du bord supérieur de la paroi verticale (V) en arrière de celle-ci, et d'autre part une étai (22) disposée obliquement, dont l'extrémité la plus basse (25) est mise en appui et collée sur ladite surface verticale (V), tandis que ladite sangle (20) passe sur l'autre extrémité (27) de ladite étai (22).

9. Dispositif de support d'une tringle à rideau selon la revendication 8, **caractérisé en ce que** le moyen de réception de la tringle à rideau (T) à supporter, consiste en une boucle (21) venant du doublement de la sangle souple (20), dont les deux extrémités libres (23) sont collées l'une contre l'autre.

## Patentansprüche

1. Halterungsvorrichtung für eine Gardinenstange (T) zur Befestigung an einer vertikalen Wand (V), die nahe an einer horizontalen Wand (P; S) befestigt ist, umfassend einen Arm (10), einen Auslegerarm oder einen Aufhänger (20), der dazu bestimmt ist, einen Teil der besagten Gardinenstange (T) zu stützen, während diese von der besagten vertikalen Wand (V) entfernt gehalten wird, wobei die besagte Vorrichtung Mittel (13) zum flächigen Befestigen durch Kleben an der besagten horizontalen Wand (P; S) mittels eines Klebematerials (14; 24) umfasst, wobei der besagte Arm (10), Auslegerarm oder Aufhänger (20) mit Mitteln (15; 25) zum Anlehnen an die besagte vertikale Wand (V) zusammenwirkt, wobei die besagte Vorrichtung außerdem Mittel (12; 22) zum Rücksenden und Zersetzen der Reaktionskraft auf der Schwerkraft (G), die auf dem besagten Arm (10), Auslegerarm oder Aufhänger (20) ausgeübt wird, umfasst, so dass diese in einerseits eine Kraft (A) zur Erhöhung der Anlehnung an die besagte vertikale Wand (V) und andererseits eine Zug- oder Schubkraft (F), die auf dem besagten Mittel (13) zum Befestigen durch Kleben und in einer Richtung parallel zur Klebebene ausgeübt wird, zu zersetzen, **dadurch gekennzeichnet, dass** die besagte Vorrichtung ohne Bohrung in der Nähe der horizontalen Wand (P; S) befestigt wird, und dass die besagte Zersetzung der Reaktionskraft auf der Schwerkraft (G), die auf dem besagten Arm, Auslegerarm oder Aufhänger (20) ausgeübt wird, derartig ist, dass das besagte Mittel (13) zur Befestigung durch Kleben nicht in Traktion oder Schälung, sondern in Scherung funktioniert.

2. Halterungsvorrichtung für eine Gardinenstange nach Anspruch 1, **dadurch gekennzeichnet, dass** sie außerdem ein Element (16; 26) aus Klebematerial umfasst, das zwischen der vertikalen Wand (V) und den Mitteln (15; 25) zum Anlehnen an die vertikale Wand (V) angeordnet ist.

3. Halterungsvorrichtung für eine Gardinenstange nach Anspruch 1 oder Anspruch 2, **dadurch gekennzeichnet, dass** das Klebematerial (14, 16; 24, 26) aus einem doppelseitigen Klebeband besteht.

4. Halterungsvorrichtung für eine Gardinenstange nach irgendeinem der Ansprüche 1 bis 3, **dadurch gekennzeichnet, dass** sie einen Arm (10) umfasst, der sich von der vertikalen Wand (V) entfernt, der an seinem freien Ende Mittel (11) zum Aufnehmen der zu stützenden Gardinenstange (T) umfasst, während sein anderes Ende (15), das an die besagte vertikale Wand (V) anlehnt, nach oben in Richtung der horizontalen Wand, mit einem Hebel (12) verlängert ist, der in einem Winkel zu dem besagten Arm (10) verläuft, der dazu bestimmt ist, sich entlang der vertikalen Wand (V) zu erstrecken und dessen freies Ende (17) in Anlage direkt oder indirekt mit dem Befestigungsmittel (13) zusammenzuwirkt.

5. Halterungsvorrichtung für eine Gardinenstange nach Anspruch 4, **dadurch gekennzeichnet, dass** das Befestigungsmittel (13) senkrecht zum Arm und in einem Abstand von der vertikalen Wand (V), der es erlaubt, einen Raum (E), in der das freie Ende (17) des Hebels (12) eingeführt wird, zu schaffen, flächig auf der horizontalen Oberfläche (P; S) geklebt wird.

6. Halterungsvorrichtung für eine Gardinenstange nach Anspruch 5, **dadurch gekennzeichnet, dass** das Befestigungsmittel (13) senkrecht zum Arm (10) flächig auf der horizontalen Oberfläche (P; S) geklebt wird, und dass sie an der der geklebten Seite gegenüberliegenden Seite vorspringend ein Anschlagmittel (13) umfasst, an das das freie Ende (17) des Hebels (12) anlehnt, wobei das besagte Anschlagmittel so geformt ist, dass die Auflagekraft in verschiedene Komponenten zersetzt wird, von denen eine das Drücken des Befestigungsmittels gegen die besagte horizontale Oberfläche (V) fördert.

7. Halterungsvorrichtung für eine Gardinenstange nach Anspruch 4, **dadurch gekennzeichnet, dass** das Befestigungsmittel (13) flächig auf der horizontalen Oberfläche (S) geklebt wird, die sich von dem oberen Rand der vertikalen Wand (V) hinter dieser letzteren erstreckt, und dass sie einen Teil umfasst, der dazu bestimmt ist, über der Ebene der besagten vertikalen Wand (V) hinauszuragen, wobei dieser Teil mit einem Loch durchbohrt (19) ist, das den Eingriff des freien Endes (17) des Hebels (12) erlaubt.

8. Halterungsvorrichtung für eine Gardinenstange nach einem der Ansprüche 1 bis 3, **dadurch gekennzeichnet, dass** sie einerseits einen Aufhänger, der aus einem flexiblen Gurt (20) besteht, desses eines Ende Mittel (21) zum Aufnehmen der zu stützenden Gardinenstange (T) umfasst, während das andere Ende (23) durch Kleben flächig fest auf der horizontalen Oberfläche (S) verbunden ist, die sich vom dem oberen Raand der vertikalen Wand (V) hinter dieser letzteren erstreckt, und andererseits eine schräg angeordnete Strebe (22) umfasst, deren unterstes Ende (25) auf der besagten vertikalen Fläche (V) in Anlehnung gebracht und geklebt wird, während der besagte Gurt (20) über das andere Ende (27) der besagten Strebe (22) geht.

9. Halterungsvorrichtung für eine Gardinenstange nach Anspruch 8, **dadurch gekennzeichnet, dass** das Mittel zum Aufnehmen der zu stützenden Gardinenstange (T) aus einer Schleife (21) besteht, die sich aus der Verdoppelung des flexiblen Gurtes (20) ergibt, dessen beide freie Enden (23) gegeneinander geklebt sind.

## Claims

1. A device for supporting a curtain rod (T), surface mounted on a vertical wall (V), fastened close to a horizontal wall (P; S), comprising an arm (10), a bracket or a hanger (20) for supporting a portion of said curtain rod (T) while keeping it away from said vertical wall (V), said device including a means (13) for fastening by gluing flat on said horizontal wall (P; S) by means of an adhesive material (14; 24) said arm (10), bracket or hanger (20) cooperating with means (15; 25) for resting against said vertical wall (V), said device including in addition means (12; 22) for returning and decomposing the gravity-reaction force (G) exerted onto said arm (10), bracket or hanger (20) so as to decompose it into, on the one hand, a force (A) for increasing the resting against said vertical wall (V) and, on the other hand, a pulling or pushing force (F) exerted on said means (13) for fastening by gluing and in a direction parallel to the gluing plane, wherein said device is fastened without drilling close to the horizontal wall (P; S) and said decomposition of the gravity-reaction force (G) exerted onto said arm, bracket or hanger (20) is such that said means (13) for fixing by gluing does not operate in pulling or peeling, but in shearing.

2. The device for supporting a curtain rod according to claim 1, wherein it includes in addition an element (16; 26) of adhesive material interposed between the vertical wall (V) and the means (15; 25) for resting against said vertical wall (V).

3. The device for supporting a curtain rod according to claim 1 or claim 2, wherein the adhesive material (14, 16; 24, 26) consists of a double-sided adhesive strip.

4. The device for supporting a curtain rod according to any one of claims 1 to 3, wherein it includes an arm (10) turning away from the vertical wall (V), including at its free end means (11) for receiving the curtain rod (T) to be supported, while its other end (15) resting against said vertical wall (V) is extended upwards, towards the horizontal wall, with a lever (12) forming an angle with said arm (10), which is aimed at running along said vertical wall (V) and the free end (17) of which cooperates in abutment, directly or indirectly, with the fastening means (13).

5. The device for supporting a curtain rod according to claim 4, wherein the fastening means (13) is glued flat on the horizontal surface (P; S), vertically with respect to the arm, and at a distance from the vertical wall (V) permitting to provide for a space (E) into which the free end (17) of the lever (12) is inserted.

6. The device for supporting a curtain rod according to claim 5, wherein the fastening means (13) is glued flat on the horizontal surface (P; S), vertically with respect to the arm (10), and it includes, protruding on the side opposite the glued side, a stop means (13) against which the free end (17) of the lever (12) rests, said stop means being shaped so as to decompose the resting force into several components, among which one favoring the pressing of the fastening means against said horizontal surface (V).

7. The device for supporting a curtain rod according to claim 4, wherein the fastening means (13) is glued flat on the horizontal surface (S) extending from the upper edge of the vertical wall (V) at the rear of the latter, and it includes a portion aimed at protruding out of the plane of said vertical wall (V), which portion is drilled with a hole (19) permitting the insertion of the free end (17) of the lever (12).

8. The device for supporting a curtain rod according to any one of claims 1 to 3, wherein it comprises, on the one hand, a hanger formed of a flexible strap (20) one end of which includes means (21) for receiving the curtain rod (T) to be supported, while the other end (23) is made integral by gluing flat on the horizontal surface (S) extending from the upper edge of the vertical wall (V) at the rear of the latter and, on the other hand, a stay (22) arranged obliquely, the lowest end (25) of which is brought into resting on and glued to said vertical surface (V), while said strap (20) passes over the other end (27) of said stay (22).

9. The device for supporting a curtain rod according to claim 8, wherein the means for receiving the curtain rod (T) to be supported is formed of a loop (21) resulting from doubling the flexible strap (20) the two free ends (23) of which are glued against each other.
